# FASCICULE DE BREVET EUROPEEN

(11) **EP 0 884 659 B1**
(45) Date de publication et mention de la délivrance du brevet: **27.03.2002**
(21) Numéro de dépôt: 97109518.7
(22) Date de dépôt: 12.06.1997
(51) Int. Cl.: G04B 27/04, G04B 11/00

(54) **Dispositif de mise à l'heure simplifié pour pièce d'horlogerie**
Vereinfachte Zeigerverstellvorrichtung für eine Uhr
Simplified time setting device for a timepiece

(43) Date de publication de la demande: 16.12.1998
(73) Titulaire: Eta SA Fabriques d'Ebauches, 2540 Grenchen (CH)
(72) Inventeur: Bettelini, Marco, 2515 Prêles (CH); Kjelsberg, Björn, 2502 Bienne (CH)
(74) Mandataire: Barbeaux, Bernard

(56) Documents cités:
- CH-A- 1 595 364
- DE-A- 3 544 743
- US-A- 4 932 011

## Description

La présente invention est relative à un dispositif de mise à l'heure dans une pièce d'horlogerie, ce dispositif comprenant une tige de mise à l'heure susceptible d'être disposée, à l'aide d'une couronne coiffant l'une de ses extrémités, dans une première position neutre enfoncée ou dans au moins une seconde position tirée pour laquelle la tige coopère avec un mobile de minuterie comprenant une roue et un pignon pour permettre la mise à l'heure des aiguilles d'heure et de minute.

Une telle disposition a été maintes fois proposée. La forme la plus usuelle utilise un pignon coulant susceptible d'engrener, par un mécanisme de bascule et de tirette, sur un renvoi en prise avec une roue de minuterie. Cette disposition, bien que largement utilisée, est relativement complexe, onéreuse et demande un grand nombre de pièces.

On a cherché à simplifier ce système de mise à l'heure en diminuant le nombre de pièces nécessaires. Par exemple le document EP-B-0 261 243 (= US-A-4 862 434) décrit un dispositif de mise à l'heure utilisant un pignon non plus coulant mais fixe, ce pignon présentant tout de même une denture de chant directement en prise avec la roue de minuterie. L'entraînement de ce pignon par la tige est réalisé de la façon suivante : La tige traverse le pignon. Elle présente une première section droite circulaire de dimension légèrement inférieure à l'alésage du pignon, de telle sorte que la tige tourne librement dans le pignon quand elle se trouve en position neutre enfoncée. La même tige présente aussi, à la suite de la première, une seconde section droite circulaire de dimension légèrement supérieure à l'alésage du pignon, cette seconde section venant se coincer dans ledit alésage quand la tige se trouve en position tirée. Dans cette position tirée, la tige entraîne donc le pignon, puis la roue de minuterie et enfin les aiguilles de la pièce d'horlogerie pour la mise à l'heure.

L'exécution qui vient d'être décrite présente donc déjà une importante simplification par rapport à l'exécution classique. Cependant subsiste encore un pignon de chant et la difficulté qu'il y a à ajuster de façon précise l'alésage du pignon sur la section droite de la tige. La présente invention évite ces inconvénients, d'abord en supprimant le pignon, ensuite en proposant des pièces n'exigeant pas une très haute précision d'exécution.

Pour cela, le dispositif de mise à l'heure selon l'invention, en plus qu'il satisfait à la description préliminaire donnée au premier paragraphe de cette description, est remarquable en ce que l'autre extrémité de la tige est arrangée pour prendre appui sur une zone périphérique de la roue de minuterie quand la tige est tirée en seconde position, la roue de minuterie étant alors susceptible d'être entraînée par friction quand la tige est actionnée en rotation.

On va maintenant décrire en détail la présente invention sur la base d'une forme d'exécution donnée en exemple et illustrée par des dessins parmi lesquels :
- la figure 1 est une vue en plan du dispositif de l'invention, montré avec tige en position neutre enfoncée, les aiguilles d'heure et de minute étant entraînées par un moteur et découplées de la tige de mise à l'heure;
- la figure 2 est une coupe selon la ligne II-II de la figure 1;
- la figure 3 est une vue en plan du dispositif de l'invention, montré avec tige en position tirée, les aiguilles d'heure et de minute étant entraînées par la tige de mise à l'heure et découplées du moteur,
- la figure 4 est une coupe selon la ligne IV-IV de la figure 3, et
- la figure 5 est une vue en coupe selon la ligne V-V des figures 1 et 3.

Les figures 1 à 4 montrent comment est réalisé le dispositif de mise à l'heure de la pièce d'horlogerie. Ce dispositif comprend une tige 8 de mise à l'heure. Cette tige est coiffée à l'une de ses extrémités par une couronne 28 qui permet de manipuler la tige avec les doigts. La tige peut être disposée dans une première position neutre enfoncée 20 comme cela est montré sur les figures 1 et 2. Dans cette position neutre, la tige est sans action sur la minuterie 24 de la pièce d'horlogerie. Si elle est entraînée en rotation, elle tourne donc dans le vide. A partir de cette position enfoncée, la tige 8 peut être tirée pour occuper la position illustrée par les figures 3 et 4. Dans cette position tirée 21, la tige 8 coopère avec un mobile de minuterie 24 comprenant une roue 29 et un pignon 30 solidaire d'un arbre 35 pour permettre la mise à l'heure des aiguilles d'heure 23 et de minute 22. Les figures 2 et 4 montrent particulièrement bien que l'extrémité de la tige 8 opposée à celle coiffée par la couronne 28 est arrangée pour prendre appui sur une zone périphérique 32 de la roue de minuterie 29 quand la tige 8 est tirée en seconde position 21. A ce moment, la roue de minuterie 29 peut être entraînée par friction par la tige 8 quand cette tige est actionnée en rotation.

On comprendra que dans la position tirée ou de mise à l'heure de la tige 8, il est indispensable de débrayer les aiguilles d'heure 23 et de minute 22 du moteur 3 qui les entraîne normalement pour afficher le temps.

Les figures 1 à 4 montrent un tel dispositif de débrayage inséré dans un train d'engrenage 1 de pièce d'horlogerie, ce train actionnant une roue des minutes 2 à partir d'un organe moteur 3. Les figures montrent que le train d'engrenages 1 comporte une pluralité de mobiles 4, 5 et 6 disposés en chaîne et engrenant l'un sur l'autre. Cette chaîne comporte un mobile détachable 5 d'au moins l'un des autres mobiles (du mobile 6 dans l'exécution illustrée par les figures) sous l'action d'un levier 7 commandé par la tige 8 de mise à l'heure pour interrompre la chaîne et stopper la roue des minutes 2. Les figures 2 et 4 montrent le mobile détachable 5 respectivement attaché et détaché du train d'engrenages 1. Il est important de noter ici que le mobile détachable 5 subit, quand il est actionné par le levier 7, un mouvement de translation par rapport aux autres mobiles 4 et 6. En effet, les axes autour desquels tournent tous les mobiles 4 à 6 restent sensiblement parallèles entre eux.

On va décrire maintenant dans le détail, un mode d'exécution d'abord du dispositif de mise à l'heure comprenant la tige de mise à l'heure et la minuterie qui lui est associée, ensuite du dispositif de débrayage inséré dans le train d'engrenages reliant le moteur à l'affichage de l'heure et de la minute.

### Le dispositif de mise à l'heure

Les figures 1 à 4 montrent que la pièce d'horlogerie est munie d'une tige 8 coiffée d'une couronne 28 qui facilite la manipulation de la tige. Cette tige peut être disposée en une première position enfoncée 20 (figures 1 et 2) ou en une seconde position tirée 21 (figures 3 et 4). La tige 8 est guidée dans une platine 40 et présente une première gorge 41 dans laquelle s'engage un ressort de positionnement 42 quand cette tige se trouve en première position enfoncée, et une seconde gorge 43 dans laquelle s'engage ce même ressort 42 quand la tige se trouve en seconde position tirée. Les gorges 41 et 43 sont séparées par un bourrelet 44.

L'autre extrémité de la tige 8, celle opposée à la couronne 28, présente un pommeau 31. La référence 24 désigne le mobile de minuterie qui comporte un arbre 35, une roue 29 et un pignon 30. Dans une zone périphérique de la roue de minuterie 29 et plus précisément sous celle-ci, se trouve un bourrelet annulaire 32 sur lequel vient s'appuyer le pommeau 31 de la tige 8 quand cette tige se trouve en seconde position tirée (figure 4). Ainsi dans cette situation tirée, quand on actionne la tige 8 en rotation, on entraîne le bourrelet 32 par friction et avec lui tout le mobile de minuterie 24. Comme la roue de minuterie 29 est en prise avec une chaussée 45 qui porte, en même temps qu'une roue des minutes 2, une aiguille de minute 22 et comme le pignon de minuterie 30 est en prise avec une roue à canon 33 portant une aiguille d'heure 23, on comprend que lorsqu'on actionne la tige 8 en rotation, on entraîne les roue 29 et pignon 30 de minuterie qui entraînent à leur tour et respectivement les aiguilles de minute 22 et d'heure 23, ce qui permet leur mise à l'heure.

En position neutre enfoncée (figure 2), le pommeau 31 est dégagé du bourrelet 32 ainsi que de la roue de minuterie 29 qu'il ne touche pas. Dans cette situation enfoncée, la tige tourne donc dans le vide si elle est entraînée en rotation.

Comme on l'a indiqué ci-dessus, pour entraîner la roue de minuterie 29 à partir du pommeau 31 une force d'appui doit s'exercer sur la roue pour que le bourrelet 32 soit bien entraîné par le pommeau 31. Cela peut être réalisé par soulèvement de la roue de minuterie 29 quand on tire la tige 8 en seconde position. En effet quand on passe de la situation montrée en figure 2 (tige enfoncée) à la situation montrée en figure 4 (tige tirée), le pommeau 31 soulève la roue 29 à l'encontre de la force de rappel d'un ressort 34 qui, dans cet exemple d'exécution, appuie sur l'arbre 35 de la minuterie 24. Le ressort 34 appuie sur la roue de minuterie avec une contrainte bien déterminée afin de garantir l'entraînement par la friction voulue. Un bon contact est alors assuré entre le bourrelet 32 et le pommeau 31. On observe qu'en se soulevant, la roue 29 et le pignon 30 restent toujours en prise avec, respectivement la chaussée 45 et la roue à canon 33.

Le bon contact entre pommeau et bourrelet n'est pas limité à l'exemple qui vient d'être décrit. Par exemple, le ressort de rappel pourrait être commandé par la tige au moment où celle-ci est tirée. Ce ressort appuierait alors sur l'arbre pour l'empêcher de se soulever, la roue restant toujours dans un même plan.

On doit noter ici qu'il a déjà été proposé de munir de dents un bourrelet annulaire pratiqué sur une roue de minuterie, ce bourrelet denté étant en prise avec un pommeau denté lui aussi. Une telle exécution est très onéreuse du fait du taillage des dents et ne conviendrait donc pas à une pièce d'horlogerie bon marché.

Le dispositif de mise à l'heure qui vient d'être décrit se distingue du document EP-B-0 261 243 cité plus haut, d'abord par le fait qu'il ne comporte aucun pignon de chant, ensuite par le fait qu'il ne nécessite pas une extrême précision pour entraîner par friction deux pièces coopérant l'une avec l'autre.

Comme on le voit particulièrement bien sur les vues en plan des figures 1 et 3, lorsque la tige 8 est disposée en seconde position tirée 21, le pommeau 31 actionne un levier 7 qui interrompt l'avance horaire des aiguilles d'heure 23 et de minute 22 par découplage ou débrayage d'un mobile 5 inséré dans un train d'engrenage 1 reliant le moteur 3 à la roue des minutes 22 de la pièce d'horlogerie. Ce dispositif de débrayage va être décrit en détail maintenant.

### Le dispositif de débrayage

Comme on l'a vu plus haut et comme les figures 1 à 4 le montrent bien, le dispositif de débrayage comporte un mobile 5 détachable d'un train d'engrenages 1 comportant une pluralité de mobiles 4 à 6 disposés en chaînes, ce mobile 5 subissant, quand il est actionné par un levier 7 commandé par la tige de mise à l'heure 8, un mouvement de translation par rapport aux autres mobiles 4 et 6, les axes de tous les mobiles restant sensiblement parallèles entre eux.

Le train d'engrenage 1 en question ici relie un moteur 3 mu par des impulsions horaires à une roue des minutes 2 qui porte l'aiguille des minutes 22. Le moteur 3 est de préférence du type pas à pas comprenant un stator 46, un noyau 47 entouré par une bobine 48 et un rotor aimanté 10 dont l'arbre porte un pignon 9. Comme on le voit sur les figures 1 à 4, le train d'engrenages 1 comporte d'abord un mobile intermédiaire 4 en prise avec le pignon 9 porté par le rotor 10 du moteur 3, ensuite le mobile détachable 5 en prise avec ledit mobile intermédiaire 4 et un mobile moyen 6 en prise avec ledit mobile détachable 5, ce mobile moyen étant en prise avec la roue des minutes 2.

Plus précisément, le mobile intermédiaire 4 comporte une roue 49 engrenant avec le pignon 9 du rotor 10 et un pignon 12 engrenant avec une roue 11 portée par le mobile détachable 5. Le mobile détachable comprend encore un pignon 13 en prise avec une roue moyenne 14 portée par le mobile moyen 6, lequel mobile moyen 6 porte encore un pignon 50 qui engrène avec la roue des minutes 2. De plus, comme le montrent les figures 2 et 4, le mobile détachable 5 est monté pivotant sur un tenon 15 lequel est solidaire du levier 7 commandé par la tige 8.

Si l'on examine de près les figures 1 et 3 le levier 7 commandé par la tige 8 est une lame 16 montée pivotante sur l'axe autour duquel tourne le mobile intermédiaire 4. L'extrémité 17 de ce levier 7 est retroussée en forme de nez pour coopérer avec la tige 8 ou plus exactement avec le pommeau 31 de cette tige. L'autre extrémité 18 de ce même levier 7 présente une partie amincie pour former une portion élastique qui prend appui sur un téton 19.

Ainsi, toutes les pièces en présence ayant été définies, on peut expliquer comment fonctionne le dispositif de débrayage.

Lorsque la tige 8 de mise à l'heure est disposée en première position 20 neutre enfoncée (figures 1 et 2), l'extrémité 17 du levier 7 se trouve engagée dans une gorge 51 qui suit le pommeau 31 de la tige. La lame 16 du levier 7 repose alors contre un téton 52, contraint qu'il est par la portion élastique 18 du levier 7. Dans cette situation, le mobile détachable 5 est en prise à la fois avec le mobile intermédiaire 4 et avec le mobile moyen 6. Le moteur 3 actionne alors les aiguilles d'heure 23 et de minute 22 de la pièce d'horlogerie.

Lorsque la tige 8 est disposée en seconde position tirée 21 (figures 3 et 4), l'extrémité 17 du levier 7 monte sur le pommeau 31 de la tige et fait pivoter la lame 16 dans la direction de la flèche A autour de l'axe supportant le mobile intermédiaire 4, tout en cintrant la portion élastique 18 du levier 7. Dans cette situation, le mobile détachable 5 se détache du mobile moyen 6 - plus précisément le pignon 13 du mobile détachable 5 se détache de la roue moyenne 14 - alors que sa roue 11 reste en prise avec le pignon 12 du mobile intermédiaire 4. Ainsi donc le train 1 comprend un mobile détachable d'au moins l'un des autres mobiles, mais on comprendra qu'une autre disposition pourrait amener le mobile détachable à se détacher de chacun des mobiles voisins. Quoiqu'il en soit, les aiguilles d'heure 23 et de minute 22 sont maintenant stoppées, ce qui permet à la tige 8 de coopérer avec le mobile de minuterie pour procéder à la mise à l'heure des aiguilles.

Le document EP-B-0 261 243 cité plus haut, décrit aussi un dispositif de débrayage qui est réalisé par l'inclinaison de la roue moyenne. Outre que ce mécanisme prend beaucoup de place en hauteur, il peut, lors du réembrayage, amener à une erreur de plus ou moins une demi-minute sur l'affichage de l'aiguille des minutes. Contrairement à cela, le dispositif d'embrayage décrit ci-dessus ne prend pas de place en hauteur puisqu'il y a seulement translation d'un mobile. De plus, le mobile débrayé n'est pas la roue moyenne, mais un mobile situé en amont, ce qui réduit au moins par dix l'erreur d'affichage lors du réembrayage.

### L'entraînement de l'aiguille des secondes

Le mouvement décrit ci-dessus prévoit un affichage des secondes. Comme cela est montré à la figure 5, le pignon 9 qui se trouve sur l'arbre du rotor 10 du moteur 3 est en prise avec la roue 49 du mobile intermédiaire 4 comme on l'a déjà vu plus haut pour l'entraînement du train d'engrenages 1. Avec le pignon 12 de la roue intermédiaire 4 engrène, en plus de la roue 11 du mobile détachable 5 (figures 1 à 4), une roue des secondes 25 qui entraîne par son arbre 26, une aiguille des secondes 27. Un tube de centre 60, chassé dans la platine 40, est traversé par la chaussée 45 et est coiffé par la roue à canon 33. Au moment de la mise à l'heure des aiguilles de minute 22 et d'heure 23, l'aiguille des secondes 27 continue à afficher la seconde. En variante, cette aiguille pourrait être stoppée électriquement si un interrupteur est installé sur la tige.

## Revendications

1. Dispositif de mise à l'heure dans une pièce d'horlogerie, ce dispositif comprenant une tige (8) de mise à l'heure susceptible d'être disposée, à l'aide d'une couronne (28) coiffant l'une de ses extrémités, dans une première position (20) neutre enfoncée ou dans au moins une seconde position (21) tirée pour laquelle la tige (8) coopère avec un mobile de minuterie (24) comprenant une roue (29) et un pignon (30) pour permettre la mise à l'heure des aiguilles d'heure (23) et de minute (22), **caractérisé par le fait que** l'autre extrémité (31) de la tige (8) est arrangée pour prendre appui sur une zone périphérique (32) de la roue de minuterie (29) quand la tige (8) est tirée en seconde position (21), la roue de minuterie (29) étant alors susceptible d'être entraînée par friction quand la tige est actionnée en rotation.

2. Dispositif de mise à l'heure selon la revendication 1, **caractérisé par le fait que** l'autre extrémité de la tige (8) présente un pommeau (31) susceptible de prendre appui sur un bourrelet annulaire (32) pratiqué dans la zone périphérique de la roue de minuterie (29).

3. Dispositif de mise à l'heure selon la revendication 2, **caractérisé par le fait que** lorsque la tige (8) est disposée en seconde position tirée (21), le pommeau (31) actionne un levier (7) qui interrompt l'avance horaire des aiguilles d'heure (23) et de minute (22) par découplage d'un mobile (5) inséré dans un train d'engrenages (1) reliant le moteur (3) à la roue des minutes (2) que comporte la pièce d'horlogerie.

4. Dispositif de mise à l'heure selon la revendication 2, **caractérisé par le fait que** la roue de minuterie (29) est en prise avec une chaussée (45) portant la roue des minutes (2) et l'aiguille des minutes (22), que le pignon de minuterie (30) est en prise avec une roue à canon (33) portant l'aiguille des heures (23) et que, lorsque la tige (8) est actionnée en seconde position tirée (21), le pommeau (31) de la tige soulève la roue de minuterie (29) à l'encontre de la force de rappel d'un ressort (34), la roue (29) et le pignon (30) de minuterie restant en prise avec, respectivement, la chaussée (45) et la roue à canon (33).

5. Dispositif de mise à l'heure selon la revendication 4, **caractérisé par le fait que** le ressort de rappel (34) appuie sur l'arbre (35) que présente la minuterie (24).

## Claims

1. Time-setting device for a timepiece, said device including a time-setting stem (8) capable of being set, via a crown (28) topping one of its ends, in a first neutral pushed in position (20) or in at least a second pulled out position (21) for which the stem (8) cooperates with a motion work (24) comprising a wheel (29) and a pinion (30) to allow time-setting of the hour (23) and minute (22) hands, **characterized in that** the other end (31) of the stem (8) is arranged to rest on a peripheral zone (32) of the motion work wheel (29) when the stem (8) is pulled out in the second position (21), the motion work wheel (29) then being able to be driven by friction when the stem is actuated in rotation.

2. Time-setting device according to claim 1, **characterized in that** the other end of the stem (8) has a knob (31) able to rest on an annular flange (32) made in the peripheral zone of the motion work wheel (29).

3. Time-setting device according to claim 2, **characterized in that** when the stem (8) is set in the second pulled out position (21), the knob (31) actuates a lever (7) which interrupts the time advancement of the hour (23) and minute (22) hands by uncoupling a wheel and pinion (5) inserted in a gear train (1) connecting the motor (3) to the minute wheel (2) included in the timepiece.

4. Time-setting device according to claim 2, **characterized in that** the motion work wheel (29) meshes with a cannon-pinion (45) carrying the minute wheel (2) and the minute hand (22), **in that** the motion work pinion (30) meshes with a cannon wheel (33) carrying the hour hand (23) and **in that**, when the stem (8) is actuated in the second pulled out position (21), the knob (31) of the stem raises the motion work wheel (29) against the return force of a spring (34), the motion work wheel (29) and the motion work pinion (30) remaining meshed with, respectively, the cannon-pinion (45) and the cannon wheel (33).

5. Time-setting device according to claim 4, **characterized in that** the return spring (34) rests on the shaft (35) of the motion work (24).

## Patentansprüche

1. Vorrichtung zum Einstellen der Uhrzeit eines Zeitmeßgeräts, wobei diese Vorrichtung eine Spindel (8) für die Zeiteinstellung umfaßt, die mit Hilfe einer Krone (28), die eines ihrer Enden abdeckt, in einer ersten, versenkten, neutralen Position (20) oder in wenigstens einer zweiten, herausgezogenen Position (21) angeordnet werden kann, in der die Spindel (8) mit einem beweglichen Uhrwerk (24) zusammenwirkt, das ein Rad (29) und ein Ritzel (30) umfaßt, die das Einstellen des Stundenzeigers (23) und des Minutenzeigers (22) ermöglichen, **dadurch gekennzeichnet, daß** das andere Ende (31) der Spindel (8) so beschaffen ist, daß es sich auf einer Umfangszone (32) des Uhrwerkrades (29) abstützt, wenn die Spindel (8) in die zweite Position (21) herausgezogen ist, wobei das Uhrwerkrad (29) dann reibschlüssig angetrieben wird, wenn die Spindel gedreht wird.

2. Vorrichtung zum Einstellen der Uhrzeit nach Anspruch 1, **dadurch gekennzeichnet, daß** das andere Ende der Spindel (8) einen Knauf (31) aufweist, der sich auf einem ringförmigen Wulst (32) abstützen kann, der in der Umfangszone des Uhrwerkrades (29) ausgebildet ist.

3. Vorrichtung zum Einstellen der Uhrzeit nach Anspruch 2, **dadurch gekennzeichnet, daß** der Knauf (31) dann, wenn die Spindel (8) in der zweiten herausgezogenen Position (21) angeordnet ist, einen Hebel (7) betätigt, der das zeitliche Vorrücken des Stundenzeigers (23) und des Minutenzeigers (22) durch Abkopplung eines beweglichen Werks (5) unterbricht, das in einen Getriebezug (1) eingefügt ist, der den Motor (3) mit dem Uhrwerkrad (2) verbindet, das das Zeitmeßgerät umfaßt.

4. Vorrichtung zum Einstellen der Uhrzeit nach Anspruch 2, **dadurch gekennzeichnet, daß** das Uhrwerkrad (29) mit einer Bahn (45) in Eingriff ist, die das Minutenrad (2) und den Minutenzeiger (22) trägt, daß das Uhrwerkritzel (30) mit einem Walzenrad (33) in Eingriff ist, das den Stundenzeiger (23) trägt, und daß der Knauf (31) der Spindel dann, wenn diese in die zweite, herausgezogene Position (21) bewegt ist, das Uhrwerkrad (29) entgegen der Rückstellkraft einer Feder (34) anhebt, wobei das Uhrwerkrad (29) und das Uhrwerkritzel (30) mit der Bahn (45) bzw. mit dem Walzenrad (33) in Eingriff bleiben.

5. Vorrichtung zum Einstellen der Uhrzeit nach Anspruch 4, **dadurch gekennzeichnet, daß** sich die Rückstellfeder (34) auf der Welle (35) abstützt, die das Uhrwerk (24) aufweist.
